# FASCICULE DE BREVET EUROPEEN

(11) **EP 0 051 064 B1**
(45) Date de publication et mention de la délivrance du brevet: **31.10.1984**
(21) Numéro de dépôt: 81900720.4
(22) Date de dépôt: 27.03.1981
(51) Int. Cl.: E05C 17/28

(54) **DISPOSITIF POUR IMMOBILISER LE BATTANT D'UNE PORTE OU D'UNE FENETRE**
VORRICHTUNG ZUM FESTSTELLEN EINES TÜR- ODER FENSTERFLÜGELS
DEVICE FOR IMMOBILIZING THE LEAF OF A DOOR OR A WINDOW

(30) Priorité: 27.03.1980 CH 2388/80
(43) Date de publication de la demande: 12.05.1982
(73) Titulaire: SOCIETE FEROSC, CH-1219 Le Lignon (CH)
(72) Inventeur: SCHLUCHTER, Jean, CH-1212 Grand-Lancy (CH)
(74) Mandataire: Charbonnier, Georges R.
(86) Numéro de dépôt international: CH8100035
(87) Numéro de publication internationale: WO8102760

## Description

La présente invention a pour objet un dispositif pour immobiliser le battant d'une porte, d'une fenêtre à gonds latéraux dans n'importe quelle position d'ouverture.

Ce dispositif est destiné à être monté sur les portes et fenêtres dans lesquelles le verrouillage du battant en position de fermeture est obtenu au moyen d'une poignée susceptible d'occuper au moins deux positions et d'un verrou, commandé par cette poignée, de manière que, lorsque le battant est appliqué contre son cadre fixe, on le verrouille ou le déverrouille en plaçant la poignée dans l'une ou l'autre desdites positions.

Il comprend une biellette articulée d'une part à un axe monté dans un des bords horizontaux du cadre fixe et d'autre part à un organe mobile coulissant dans le bord correspondant du battant, et un mécanisme comprenant un levier actionné par la poignée dont un des bras est doté d'un patin qui vient en prise avec ledit organe mobile coulissant lorsque la poignée occupe une certaine position de manière à bloquer cet organe et, par voie de conséquence, à immobiliser le battant. Les dispositifs de ce type que l'on connait, comme par exemple du DE-C-935 051, ne sont pas fiables en particulier par suite du fait qu'ils possèdent obligatoirement des leviers comportant un bras très long qui se déforme rapidement, prennent du jeu de sorte que le patin ne peut plus être serré correctement contre l'organe mobile.

Le dispositif est alors innefficace et il n'est pas possible de le réparer sans devoir changer la plus grande partie des pièces qui le composent.

Le dispositif selon la présente invention qui est du type selon le DE-C-935 051 est particulièrement fiable parce que le levier peut être de dimensions très réduites indépendantes des dimensions de la fenêtre ou de la porte. En outre il peut être exécuté de façon telle que l'action du patin puisse être réglée et qu'en cas d'usure seul ce patin doive être changé, ce changement de patin pouvant être effectué très simplement sur place par n'importe quelle personne sans démonter la fenêtre. Ce dispositif est caractérisé par le fait que ledit levier est actionné par ladite poignée par l'intermédiaire d'une transmission comprenant un altelage coulissant se déplaçant dans le même bord du battant que l'organe mobile coulissant et agissant sur ledit levier. Le dessin ci-annexé représente, à titre d'exemple, une fenêtre française équipée d'une forme d'exécution de l'objet de l'invention ainsi que deux variantes du levier.
La figure 1 est une vue de face en élévation en position fermée de la fenêtre.
La figure 2 est une vue en coupe par la ligne II-II de la figure 1.
La figure 3 est une vue de profil, correspondant à la figure 1, du battant seul.
La figure 4 est une vue partielle en plan du battant.

La figure 5 est une vue en coupe par la ligne V-V de la figure 4.

La figure 6 est une vue en coupe par la ligne VI-VI de la figure 5.

La figure 7 est une vue d'une première variante du levier.

La figure 8 est une vue d'une seconde variante du levier.

La fenêtre représentée au dessin est réalisée en profilés d'aluminium. Elle est constituée par un cadre fixe 10, par un battant 11 tournant dans des gonds 12, par une poignée 13 montée sur le battant et susceptible de pivoter autour d'un axe horizontal entre deux positions extrêmes F et 0 et par un mécanisme de verrouillage comprenant une règle 14 glissant dans une rainure ménagée dans le côté vertical, correspondant à la poignée 13, du battan 11, une fourchette 15 reliée cinématiquement à la poignée 13, un doigt 16 solidaire de la règle 14, et une patte 17 fixée au montant correspondant du cadre 10.

En faisant tourner la poignée 13, la règle 14 se déplace vers le haut ou vers le bas selon le sens de rotation. En amenant la poignée 13 dans sa position F lorsque le battant 11 est appliqué contre le cadre 10, le doigt 16 vient se placer derrière la patte 17 en verrouillant la fenêtre. En faisant tourner dans les mêmes conditions la poignée 13 dans sa position 0, on déverrouille la fenêtre qui peut être ouverte. La fenêtre est en outre équipée d'un dispositif permettant d'immobiliser le battant 11 dans n'importe quelle position d'ouverture.

Ce dispositif comprend une biellette 18 articulée d'une part à un axe 19 monté dans le bord horizontal supérieur du cadre fixe 10 et d'autre part à un axe 20 solidaire d'une réglette 21 qui peut coulisser dans une rainure ménagée dans le bord horizontal supérieur du battant 11. Ce dispositif comprend encore (figure 4 et 5) un attelage 22 et un levier 23 montés dans le même bord du battant que le réglette 21 au-dessus de celle-ci.

L'attelage 22 est relié cinématiquement à la règle 14 par une chainette 24 logée dans une équerre 25 de manière à effectuer des déplacements horizontaux correspondants aux déplacements verticaux de la règle 14. L'axe transversal 26 du levier 23 est monté sur un support 27 fixé par des vis 28 dans le bord du battant.

L'attelage 22 porte un axe horizontal 29 qui est destiné à coopérer avec un plan incliné 30 que présente le bras 31 du levier 23.

Lorsque la poignée 13 est déplacée angulaire- ment de sa position 0 à sa position F, l'axe 29 passe de la position indiquée en trait mixte à la figure 5 à celle représentée en trait plein. Au cours de ce mouvement, il entre en contact avec le plan incliné 30 et déplace l'extrémité du bras 31 vers le bas.

Ce bras 31 porte une vis 32 qui applique sur la réglette 21 un patin de freinage formé par une pastille antidérapante 33. Lorsque le bras 31 n'est pas sollicité par par l'axe 29, c'est-à-dire notamment quand la poignée 13 se trouve dans sa position 0, la pastille 33 n'exerce aucune action de freinage sur la réglette 21 de sorte que le battant 11 peut tourner librement sur ses gonds 12. Au contraire, quand la poignée est amenée dans sa position F, la pastille 33 est fortement pressée contre la réglette 21 ce qui bloque celle-ci et immobilise par conséquent le battant 11 dans la position angulaire qu'il occupe lors de cette opération.

On voit donc qu'en amenant la poignée 13 dans sa position F, on provoque le blocage du battant 11 quelle que soit sa position angulaire. Lorsque le battant 11 est appliqué contre le cadre 10 cette action s'ajoute au verrouillage de la fenêtre.

On remarquera que la pression exercée par la pastille 33 sur la réglette 21 peut être facilement réglée au moyen de la vis 32. Cette vis permet d'ailleurs également de rattraper l'usure de la pastille 33 qui peut être remplacée par une pastille neuve lorsqu'elle est usée. Cette opération s'effectue très simplement et très rapidement. On remarquera encore que le dispositif permettant d'immobiliser le battant en position d'ouverture peut être réalisé pour n'importe quel type de fenêtre au moyen de pièces standards. La seule pièce qui, en principe, doit être adaptée au type de fenêtre est le levier 31. En effet, dans les fenêtres dans lesquelles les positions F et 0 de la poignée 13 sont permutées ou différentes de celles représentées au dessin, il peut être nécessaire d'avoir un plan 31 incliné en sens inverse du plan incliné 31 illustré dans ce dessin. Dans ce cas, on utilisera un levier tel que celui représenté à la figure 7 du dessin.

On remarquera toutefois qu'il est possible de prévoir un seul type de levier s'adaptant à tous les types de fenêtres, c'est-à-dire indépendant de la position des gonds, du sens de rotation de la poignée 13 déterminant l'ouverture, respevti- vement la fermeture du battant, etc. Un tel levier, qui comporte deux plans inclinés symétriques 31, dont en principe un seul est utilisé, est représenté en variante à la figure 8 du dessin.

Il va sans dire que l'on pourrait également envisager des variantes dans lesquelles le ou les plans inclinés pourraient être prévus sur un élément de l'attelage 22 et l'axe 29 monté sur le levier 31. D'ailleurs le plan incliné 31 et l'axe 29 pourraient être remplacés par d'autres systèmes à cames déjà connus.

## Revendications

1. Dispositif pour immobiliser le battant d'une porte ou d'une fenêtre, destiné à être monté sur les portes et les fenêtres dans lesquelles le verrouillage du battant en position de fermeture est obtenu au moyen d'une poignée susceptible d'occuper au moins deux positions et d'un verrou, commandé par cette poignée, de manière que lorsque le battant est appliqué contre son cadre fixe, on le verrouille ou le déverrouille en déplaçant la poignée dans l'une ou l'autre desdites positions, dispositif comprenant une biellette (18) articulée d'une part à un axe (19) monté dans un des bords horizontaux du cadre (10) et d'autre part à un axe (20) monté sur un organe (21) coulissant dans le bord correspondant du battant (11), et un mécanisme comprenant un levier (31), actionné par la poignée (13), dont un des bras est doté d'un patin de freinage (33) qui vient en prise avec ledit organe coulissant (21) lorsque la poignée (13) occupe une certaine position de manière à bloquer cet organe (21) et, par voie de conséquence, à immobiliser le battant (11), caractérisé par le fait que ledit levier (31) est actionné par ladite poignée (13) par l'intermédiaire d'une transmission comprenant un altelage coulissant (22) se déplaçant dans le même bord du battant (11) que l'organe coulissant (21) et agissant sur ledit levier (31).

2. Dispositif selon la revencidation 1, caractérisé par le fait que ledit attelage (22) exerce une action sur le levier (31) par l'entremise d'une came (30).

3. Dispositif selon la revendication 1, caractérisé par le fait que la pression de freinage exercée sur l'organe coulissant (21) s'opère par l'entremise d'une pastille antidérapante (33).

4. Dispositif selon la revendication 2, caractérisé par le fait que ledit levier (31) ou ledit attelage (22) comporte un ou deux plans inclinés (30) coopérant avec un axe (29) pour constituer ladite came (30).

5. Dispositif selon la revendication 1, caractérisé par le fait qu'il comprend des moyens (32) permettant de régler l'action du patin de freinage (33) sur l'organe coulissant (21).

## Patentansprüche

1. Einrichtung zum Festhalten des Flügels einer Tür oder eines Fensters, bestimmt zur Montage an Türen und Fenstern, bei denen die Verriegelung des Flügels in der Schließstellung mittels eines zur Einnahme von mindestens zwei Stellungen vorgesehenen Griffs und eines durch diesen Griff bewegbaren Riegels, so daß man den Flügel, wenn er an seinem festen Rahmen anliegt, durch Verstellen des Griffs in die eine oder andere der besagten Stellungen verriegeln oder entriegeln kann, wobei die Einrichtung einen Lenker (18), der einerseits an einem in einem der horizontalen Ränder des Rahmens (10) montierten Bolzen (19) und anderseits an einem Bolzen (20) angelenkt ist, der an einem im entsprechenden Rand des Flügels (11) verschiebbaren Organ (21) gehalten ist, und eine Vorrichtung mit einem duch den Griff (13) betätigbaren Hebel (31) aufweist, von dem einer der Arme mit einem Bremsschuh (33) ausgestattet ist, der bei sich in einer bestimmten Stellung befindendem Griff (13) am genannten, verschiebbaren Organ (21) angreift, um dieses Organ (21) zu blockieren und dadurch den Flügel (11) festzuhalten, daduch gekennzeichnet, daß der genannte Hebel (31) durch den genannten Griff (13) über eine dazwischen angeordnete Übertragungsvorrichtung mit einem Schieber (22) betätigbar ist, der im gleichen Rand des Flügels (11) verschiebbar ist, wie das verschiebbare Organ (21) und in Wirkverbindung mit dem besagten Hebel (31) steht.

2. Einrichtung nach Anspruch 1, dadurch gekennzeichnet, daß der besagte Schieber (22) über eine Auflauffläche (30) am Hebel (31) angreift.

3. Einrichtung nach Anspruch 1, dadurch gekennzeichnet, daß der auf das verschiebbare Organ (21) ausgeübte Bremsdruck über ein Gleitschutzplättchen (33) beaufschlagt wird.

4. Einrichtung nach Anspruch 2, dadurch gekennzeichnet, daß der besagte Hebel (31) oder der besagte Schieber (22) eine oder zwei geneigte, mit einem Bolzen (29) zusammenwirkende Ebenen (30) aufweist, um die genannte Auflauffläche (30) zu bilden.

5. Einrichtung nach Anspruch 1, dadurch gekennzeichnet, daß sie Mittel (32) aufweist, die ermöglichen, die Einwirkung des Bremsschuhs (33) auf das verschiebbare Organ (21) einzustellen.

## Claims

1. Device for immobilizing a wing of a door or window, destined to be mounted on doors or windows in which the locking of the wing in the off-position is obtained by means of a handle susceptible to occupy at least two positions and of a bolt controlled by this handle so that the wing, when it is applied against its fixed frame, can be locked and unlocked by deplacing the handle into one or the other of said positions, wherein the device comprises a connecting rod (18) articulated on the one side on an axle (19) mounted in one of the horizontal borders of the frame (10) and on the other side on an axle (20) mounted in a member (21) sliding in the corresponding border of the wing (11), and a mechanism comprising a lever (31) movable by the handle (13), one of the arms of the lever (31) being provided with a brake block (33) coming into interaction with said sliding member (21), when the handle (13) occupies a certain position, for blocking said member (21) and immobilizing the wing (11) in conseqence, characterised thereby, that said lever (31) is moved by said handle (13) by interposed transmission means comprising a slider (22) deplacable in the same border of the wing (11) as the sliding member (21) and acting on said lever (31).

2. Device according to claim 1, characterised thereby, that said slider (22) acts on the lever (31) by means of a cam (30).

3. Device according to claim 1, characterised thereby, that the braking pressure exerted on the sliding member (21) is acting upon by an interposed non-skid plate (33).

4. Device according to claim 2, characterised thereby, that said lever (31) or said slider (22) comprises one or two inclined planes (30) co-operating with an axle (29) for forming said cam (30).

5. Device according to claim 1, characterised thereby, that it comprises means (32) allowing to adjust the action of the brake block (33) on the sliding member (21).
